# FASCICULE DE BREVET EUROPEEN

(11) **EP 1 197 981 B1**
(45) Date de publication et mention de la délivrance du brevet: **08.03.2006**
(21) Numéro de dépôt: 01123972.0
(22) Date de dépôt: 08.10.2001
(51) Int. Cl.: H01H 23/16

(54) **Dispositif de commande d'un contacteur comprenant un transmetteur et transmetteur pour ce dispositif**
Steuervorrichtung für einen Schalter mit Übertrager und Übertrager für diese Vorrichtung
Control device for a switch having a transducer and transducer for this device

(30) Priorité: 11.10.2000 FR 0013014
(43) Date de publication de la demande: 17.04.2002
(73) Titulaire: VALEO SYSTEMES THERMIQUES, 78320 Le Mesnil Saint-Denis (FR)
(72) Inventeur: Lacroix, Louis Jean-Michel, 94500 Champigny s/Marne (FR)

(56) Documents cités:
- EP-A- 0 817 226
- DE-C- 4 334 046

## Description

L'invention concerne un dispositif de commande d'un contacteur.

Elle concerne plus précisément un dispositif de commande comprenant une touche de commande montée pivotante sur un support, au moins un contacteur disposé en regard d'une région de la touche décalée par rapport à son axe d'articulation, et une entretoise allongée dont les extrémités opposées coopèrent respectivement avec chaque contacteur et avec ladite région de la touche correspondante. Elle s'applique notamment mais non exclusivement à la commande d'un menu déroulant qui permet de piloter des équipements d'un véhicule automobile.

On connaît déjà des dispositifs de commande de ce type, comme pour example le décrit dans le document DE-C-4334046 . Ils comportent une touche montée basculante sur une platine intermédiaire disposée entre la façade du boîtier et une carte de circuit imprimé. La touche basculante agit sur une ou plusieurs entretoises guidées dans la platine intermédiaire. Chacune de ces entretoises actionne un contact d'un bouton-poussoir monté sur la carte de circuit imprimé.

Ce dispositif comporte plusieurs inconvénients. Le nombre de pièces est important, et le montage est long et délicat.

La présente invention remédie à ces inconvénients. Elle propose un dispositif de commande qui comporte un nombre réduit de pièces et qui peut être assemblé rapidement et facilement.

À cet effet, l'entretoise fait partie d'un transmetteur réalisé en une seule pièce et qui comporte en outre une structure de support disposée en regard de la touche et montée fixement par rapport au contacteur, l'entretoise étant reliée à la structure de support par au moins un bras flexible lui permettant de se déplacer sensiblement parallèlement à elle-même pour transmettre au contacteur une poussée exercée sur la touche.

Ainsi, le transmetteur constitue une pièce formée d'un seul bloc qui regroupe une ou plusieurs entretoises et les moyens de guidage de ces entretoises. Son montage se fait très aisément, simplement en le posant, par exemple, sur une plaque de circuit imprimé qui comporte un ou plusieurs contacteurs.

De préférence, la structure de support du transmetteur sert d'appui et de pivot à la touche de commande.

Grâce à cette caractéristique, la platine intermédiaire qui, dans l'art antérieur, servait de pivot ou de charnière à la touche de commande, peut être supprimée. Le nombre de pièces est ainsi encore réduit.

De préférence, la touche comporte un logement évasé dans lequel est reçue une partie de la structure de support formant un pivot pour la touche.

Avantageusement le dispositif de commande comporte un boîtier ayant une façade comportant un logement évasé dans lequel une surface d'articulation de la touche est reçue. Cette façade comporte des rainures et la structure de support comprend des glissières qui se logent dans lesdites rainures.

Selon une réalisation particulière, la structure de support présente une forme en T constituée d'un montant et d'une poutre transversale. La structure de support peut comporter une partie en gradins à chacune de ses extrémités, chaque partie en gradins comportant une marche inférieure formant pivot pour la touche, et une marche supérieure. Les marches supérieures des parties en gradins constituent avantageusement des glissières qui s'engagent dans les rainures la façade du boîtier.

Dans un mode de réalisation, l'entretoise est reliée à la structure de support par deux bras flexibles en définissant un parallélogramme déformable. Dans un autre mode de réalisation, l'entretoise est reliée à la structure de support par un bras flexible unique, une extrémité de l'entretoise coopérant par emboîtement avec le contacteur.

Avantageusement, le transmetteur est réalisé en une matière transparente. Cette disposition favorise l'éclairage de la touche au moyen d'une source lumineuse, ce qui permet de la repérer aisément dans l'obscurité.

Enfin, l'invention concerne un transmetteur propre à faire partie d'un dispositif de commande tel que défini plus haut, comprenant une structure de support et au moins une entretoise allongée reliée à la structure de support par au moins un bras flexible.

D'autres caractéristiques et avantages de l'invention apparaîtront encore à la lecture de la description qui suit de deux exemples de réalisation donnés à titre illustratif en référence aux figures annexées. Sur ces figures :
- la figure 1 est une vue éclatée en perspective d'un dispositif de commande conforme à la présente invention ;
- la figure 2 est une vue en élévation de la structure de support du transmetteur du dispositif de commande représenté sur la figure 1;
- la figure 3 est une vue de détail, à échelle agrandie, de l'articulation de la touche sur la structure de support du dispositif de commande représenté sur la figure 1;
- la figure 4 est une vue en coupe du dispositif de commande des figures 1 à 3 représenté en position de repos ;
- la figure 5 est une vue similaire à la figure 4, la touche étant représentée en position basculée ;
- la figure 6 est une vue schématique, partiellement en coupe, d'une variante de réalisation de l'invention comportant une touche à charnière.

Le dispositif de commande conforme à l'invention représenté en vue éclatée sur la figure 1 comporte une plaque de circuit imprimé 2 sur laquelle deux contacteurs 4 sont fixés par l'intermédiaire d'une plaque 6 dans laquelle est pratiqué un évidement 8 à mi-distance entre les contacteurs 4. les contacteurs sont ici des boutons-poussoirs. En variante, ils peuvent être remplacés par une nappe cloquante. La plaque de circuit imprimé 2 est logée à l'intérieur d'un boîtier comprenant une façade 10 et un capot arrière 12.

Le dispositif comporte un transmetteur désigné dans son ensemble par la référence 16. Le transmetteur comprend une structure de support 18 et deux entretoises allongées 20 et 22 alignées avec les contacteurs 4 respectivement. Dans l'exemple de réalisation représenté (voir figure 2), la structure de support présente une forme de T constitué d'une poutre 24 qui constitue la jambe du T, et d'une seconde poutre 26 perpendiculaire à la poutre 24 et qui constitue la barre du T. Une partie en gradins 32 dirigée à l'opposé de la poutre 24 est formée à chacune des extrémités de la poutre 26. Cette partie comporte une marche inférieure 31 et une marche supérieure 33.

Les entretoises 20 et 22 sont reliées à la structure de support 18 par des bras flexibles. Dans l'exemple décrit, chacune des entretoises 20 et 22 est reliée par un bras simple 28 à la poutre 24 et par un bras double 30 aux deux extrémités de la poutre 26.

Enfin, le dispositif de commande comporte une touche 36. Dans l'exemple décrit, la touche 36 est basculante. Elle s'appuie à sa partie centrale sur les deux marches inférieures 31 des parties en gradins 32 formées à chacune des extrémités de la barre horizontale 26 de la structure de support 18.

Le transmetteur 16 est réalisé en une matière plastique transparente, ce qui permet l'éclairage de la touche au moyen d'une source lumineuse telle qu'une diode. On peut ainsi la repérer aisément dans l'obscurité.

On a représenté plus en détail sur la figure 3 la manière dont la touche 36 est articulée sur la structure de support 18 qui constitue un appui et un pivot pour la touche 36. La touche 36 comporte un logement évasé 38 en forme de V. Une portée 40 en forme de portion de cylindre de révolution est formée au fond du logement 38 en V. La surface cylindrique 40 repose sur la marche inférieure 31 de la partie en gradins 32.

De la même manière, la façade 10 du boîtier comporte un logement évasé 42 dans lequel est reçue une surface d'articulation cylindrique 44 de la touche 36 appartenant au même cylindre de révolution que la surface 40.

Les deux marches supérieures 33 des parties en gradins 32 forment des glissières qui pénètrent dans des rainures correspondantes 46 de forme appropriée formées dans la façade 10 du boîtier.

On a représenté sur la figure 4 une vue en coupe du dispositif de commande de l'invention en position de repos. L'assemblage du dispositif se fait par simple empilage. Le transmetteur 16 est simplement posé sur la plaque de circuit imprimé 2, l'extrémité libre de la poutre 24 venant se loger dans l'évidement 8 prévu dans la plaque 6 apposée sur la plaque de circuit imprimé 2. Dans cette position du transmetteur 16, les entretoises 20 et 22 reposent chacune sur un contacteur 4 prévu sur la plaque de circuit imprimé. On place ensuite la touche 36 sur le transmetteur de manière que les logements évasés 38 coiffent les marches inférieures 31 des deux parties en gradins 32, la largeur de la touche étant telle qu'elle peut pénétrer entre les deux marches supérieures 33 de cette même partie. Ensuite, la façade 10 du boîtier est placée par-dessus la touche 36. Les surfaces d'articulation cylindrique 44 de la touche viennent se placer dans les logements évasés 42 formés sur la face arrière de la façade 10 du boîtier. La touche est ainsi immobilisée entre la structure de support 18 et la façade 10 du boîtier. Mais elle peut toutefois pivoter sur l'extrémité de la structure de support grâce à la présence des surfaces cylindriques 40 et 44. L'axe des surfaces cylindriques 40 et 44, perpendiculaire au plan de la figure, forme un axe de rotation pour la touche 36.

On a représenté sur la figure 5 la position de la touche de commande 36 lorsqu'une poussée, symbolisée par la flèche F, est exercée sur cette dernière dans sa région d'extrémité supérieure située en regard de l'un des contacteurs 4. La touche 36 pivote autour de son axe de rotation comme décrit précédemment. La poussée F exercée sur la touche 36 est transmise au contacteurs 4 par l'intermédiaire de l'entretoise 20. Les deux bras flexibles 28 et 30 permettent un libre déplacement en translation de l'entretoise 20. Ils constituent avec celle-ci et la structure de support 18 un parallélogramme déformable qui conserve la perpendicularité de l'entretoise à la plaque de circuit imprimé, lui permettant d'agir axialement sur le contacteur 4.

Sur la figure 4, on observe la présence d'un espace libre entre la périphérie de la touche 36 et la façade 10 du boîtier. Sur la figure 5, on remarque que cet espace autorise un pivotement de la touche d'un angle de 5° à 10° environ, ce qui suffit pour fermer le contacteur 4. Lorsque l'effort F cesse, la touche reprend sa position initiale représentée sur la figure 4 sous l'effet de la force de rappel exercée par le ressort de rappel du contacteur 4. Ainsi, les deux contacteurs 4, en exerçant chacun des efforts antagonistes sur la touche 36, la maintiennent dans sa position d'équilibre au repos, comme représenté sur la figure 4.

On a représenté sur la figure 6 une vue en coupe d'une variante de réalisation de l'invention. Dans cette variante, la touche de commande 36 est articulée, non plus en son milieu comme précédemment, mais à l'une de ses extrémités, sur la structure de support 18 du transmetteur. En conséquence, le dispositif ne comporte qu'un seul contacteur 4 et une seule entretoise 20. Sur la partie gauche de la figure, le plan de coupe passe au niveau de l'articulation de la touche à charnières 36 sur la structure de support, de manière similaire à ce qui a été représenté à échelle agrandie sur la figure 3. Sur la partie droite de la figure 6, le plan de coupe passe au centre de la touche, de manière identique à la représentation des figures 4 et 5. Comme on l'a décrit précédemment, lorsqu'un effort F est exercé à l'extrémité de la touche 36, cet effort est transmis par l'intermédiaire de l'entretoise 20 au contacteur 4. Ce contacteur se ferme. Lorsque la force F se relâche, la touche 36 reprend une position de repos (non représentée) de la même manière que la touche basculante décrite précédemment.

Le dispositif de commande qui vient d'être décrit permet d'actionner des contacteurs, en particulier des contacteurs faisant partie d'un circuit électrique imprimé sur une carte. Elle s'applique particulièrement à la sélection de valeurs dans un menu déroulant pour commander des équipements tels qu'un appareil de chauffage ou de climatisation du véhicule. La touche basculante représentée sur les figures 1 à 5 permet de faire défiler le menu dans les deux sens. Lorsque l'on appuie, par exemple, sur la partie supérieure de la touche, la valeur du menu est incrémentée. Au contraire, lorsque l'on appuie sur la partie inférieure de cette touche, la valeur du menu est décrémentée. Au contraire, le dispositif de commande représenté sur la figure 6 ne permet de faire défiler les valeurs du menu que dans un seul sens. Pour revenir à la valeur initiale, il faut parcourir toutes les valeurs du menu.

Comme on peut le constater, ce dispositif est particulièrement simple puisqu'il comporte un nombre très réduit de pièces, à savoir essentiellement le transmetteur et la touche de commande. Le transmetteur peut être réalisé pour un prix de revient peu élevé par moulage. D'autre part, l'assemblage du dispositif est également très simple puisqu'il suffit de poser les différentes pièces les unes sur les autres. On obtient ainsi un dispositif de commande simple, d'un fonctionnement sûr et dont le prix de revient est particulièrement peu élevé.

Dans les exemples illustrés, l'entretoise ou chaque entretoise est reliée à la structure de support par deux bras flexibles, au voisinage de ses deux extrémités. En variante, un seul bras peut être prévu, notamment au voisinage de l'extrémité de l'entretoise tournée vers la touche, l'extrémité opposée coopérant par exemple par emboîtement avec le contacteur pour assurer son immobilisation dans un plan perpendiculaire à la direction longitudinale de l'entretoise.

Dans toute la description, on a décrit des touches et des basculeurs s'appliquant particulièrement à la sélection de valeurs dans un menu déroulant pour commander divers équipements. Mais il est clair que ces dispositifs de commande pourraient piloter d'autres fonctions non limitées aux menus déroulants.

De même, le procédé d'assemblage décrit précédemment à titre d'exemple est spécialement dédié à l'assemblage d'une unique touche ou d'un seul basculeur. Toutefois, lors du montage de plusieurs touches, il est avantageux d'inverser le processus en retournant la façade, d'y monter les touches, le transmetteur puis la plaque de circuit imprimé, dans cet ordre.

## Revendications

1. Dispositif de commande comprenant une touche de commande (36) montée pivotante sur un support, au moins un contacteur (4) disposé en regard d'une région de la touche décalée par rapport à son axe d'articulation, et une entretoise allongée (20, 22) dont les extrémités opposées coopèrent respectivement avec chaque contacteur (4) et avec ladite région de la touche correspondante (36), **caractérisé en ce que** l'entretoise fait partie d'un transmetteur (16) réalisé en une seule pièce et qui comporte en outre une structure de support (18) disposée en regard de la touche (36) et montée fixement par rapport au contacteur (4), l'entretoise (20, 22) étant reliée à la structure de support (18) par au moins un bras flexible (28, 30) lui permettant de se déplacer sensiblement parallèlement à elle-même pour transmettre au contacteur (4) une poussée exercée sur la touche (36).

2. Dispositif de commande selon la revendication 1, **caractérisé en ce que** la structure de support (18) du transmetteur (16) sert d'appui et de pivot à la touche de commande (36).

3. Dispositif de commande selon la revendication 2, **caractérisé en ce que** la touche (36) comporte un logement évasé (38) dans lequel est reçue une partie (31) de la structure de support (18) formant un pivot pour la touche (36).

4. Dispositif de commande selon l'une des revendications 1 à 3, **caractérisé en ce qu'**il comporte un boîtier ayant une façade (10) comportant un logement évasé (42) dans lequel une surface d'articulation (44) de la touche (36) est reçue.

5. Dispositif de commande selon l'une des revendications 1 à 4, **caractérisé en ce qu'**il comporte un boîtier ayant une façade (10) comportant des rainures (46), et **en ce que** la structure de support (18) comprend des glissières (33) qui se logent dans lesdites rainures.

6. Dispositif de commande selon l'une des revendications 1 à 5, **caractérisé en ce que** la structure de support (18) présente une forme en T constituée d'une poutre (24) et d'une poutre perpendiculaire (26).

7. Dispositif de commande selon l'une des revendications 1 à 6, **caractérisé en ce que** la structure de support (18) comporte une partie en gradins (32) à chacune de ses extrémités, chaque partie en gradins comportant une marche inférieure (31) formant pivot pour la touche, et une marche supérieure (33).

8. Dispositif de commande selon la revendication 7, rattachée à la revendication 5, **caractérisé en ce que** les marches supérieures (33) des parties en gradins (32) constituent des glissières qui s'engagent dans les rainures (46) la façade (10) du boîtier.

9. Dispositif de commande selon l'une des revendications 1 à 8, **caractérisé en ce que** l'entretoise (20, 22) est reliée à la structure de support (18) par deux bras flexibles (28, 30) en définissant un parallélogramme déformable.

10. Dispositif de commande selon l'une des revendications 1 à 8, **caractérisé en ce que** l'entretoise (20, 22) est reliée à la structure de support (18) par un bras flexible unique, une extrémité de l'entretoise coopérant par emboîtement avec le contacteur (4).

11. Dispositif de commande selon l'une des revendications 1 à 10, **caractérisé en ce que** le transmetteur (16) est réalisé en une matière transparente.

12. Transmetteur propre à faire partie d'un dispositif de commande selon l'une des revendications 1 à 11, comprenant une structure de support (18) et au moins une entretoise allongée (20, 22) reliée à la structure de support (18) par au moins un bras flexible (28, 30).

## Patentansprüche

1. Steuereinheit die Folgendes umfasst: eine Steuertaste (36), die drehbar auf einem Träger montiert ist, mindestens ein Schütz (4), das im Hinblick auf einen Bereich der Taste versetzt im Verhältnis zu seiner Drehachse angeordnet ist, und eine verlängerte Strebe (20, 22), deren gegenüberliegende Enden jeweils mit jedem Schütz (4) und mit dem besagten Bereich der entsprechenden Taste (36) zusammen wirken, **dadurch gekennzeichnet, dass** die Strebe Bestandteil eines Transmitters (16) ist, der aus einem einzigen Teil besteht und der darüber hinaus eine Trägerstruktur (18) aufweist, die im Hinblick auf die Taste (36) angeordnet ist und die im Verhältnis zum Schütz (4) fest montiert ist, wobei die Strebe (20, 22) durch mindestens einen biegsamen Arm (28, 30) mit der Trägerstruktur (18) verbunden ist, der es ihr erlaubt, sich fast parallel zu sich selbst zu verschieben, um eine auf die Taste (36) wirkende Längskraft auf das Schütz (4) zu übertragen.

2. Steuereinheit nach Anspruch 1, **dadurch gekennzeichnet, dass** die Trägerstruktur (18) des Transmitters (16) als Stütze und Zapfen für die Steuertaste (36) dient.

3. Steuereinheit nach Anspruch 2, **dadurch gekennzeichnet, dass** die Taste (36) eine konisch erweiterte Lagerung (38) umfasst, in der ein Teil (31) der Trägerstruktur (18) aufgenommen wird, der einen Zapfen für die Taste (36) bildet.

4. Steuereinheit nach einem der Ansprüche 1 bis 3, **dadurch gekennzeichnet, dass** sie ein Gehäuse umfasst, das an seiner Vorderseite (10) eine konisch erweiterte Lagerung (42) aufweist, in der eine Drehfläche (44) der Taste (36) aufgenommen wird.

5. Steuereinheit nach einem der Ansprüche 1 bis 4, **dadurch gekennzeichnet, dass** sie ein Gehäuse umfasst, das eine Vorderseite (10) aufweist, die Nuten (46) umfasst, und **dadurch gekennzeichnet, dass** die Trägerstruktur (18) Gleitflächen (33) umfasst, die in den besagten Nuten gelagert sind.

6. Steuereinheit nach einem der Ansprüche 1 bis 5, **dadurch gekennzeichnet, dass** die Trägerstruktur (18) eine T-artige Form aufweist, die aus einem Träger (24) und einem senkrechten Träger (26) besteht.

7. Steuereinheit nach einem der Ansprüche 1 bis 6, **dadurch gekennzeichnet, dass** die Trägerstruktur (18) einen abgestuften Teil (32) an jedem ihrer Enden umfasst, wobei jeder abgestufte Teil eine untere Stufe (31) umfasst, die den Zapfen für die Taste bildet, und eine obere Stufe (33).

8. Steuereinheit nach Anspruch 7, die dem Anspruch 5 zugeordnet ist, **dadurch gekennzeichnet, dass** die oberen Stufen (33) der abgestuften Teile (32) Gleitflächen bilden, die sich in die Nuten (46) der Vorderseite (10) des Gehäuses einfügen.

9. Steuereinheit nach einem der Ansprüche 1 bis 8, **dadurch gekennzeichnet, dass** die Strebe (20, 22) durch zwei biegsame Arme (28, 30) mit der Trägerstruktur (18) verbunden ist, wobei sie ein verformbares Parallelogramm definiert.

10. Steuereinheit nach einem der Ansprüche 1 bis 8, **dadurch gekennzeichnet, dass** die Strebe (20, 22) durch einen einzigen biegsamen Arm mit der Trägerstruktur (18) verbunden ist, wobei ein Ende der Strebe durch Ineinandergreifen mit dem Schütz (4) zusammen wirkt.

11. Steuereinheit nach einem der Ansprüche 1 bis 10, **dadurch gekennzeichnet, dass** der Transmitter (16) aus einem durchsichtigen Material besteht.

12. Transmitter, der dazu geeignet ist, Bestandteil einer Steuereinheit nach einem der Ansprüche 1 bis 11 zu sein, der Folgendes umfasst: eine Trägerstruktur (18) und mindestens eine verlängerte Strebe (20, 22), die durch mindestens einen biegsamen Arm (28, 30) mit der Trägerstruktur (18) verbunden ist.

## Claims

1. Control device comprising a control key (36) pivotably mounted on a support, at least one contactor (4) arranged facing a region of the key offset from its hinge axis, and an elongated spacer (20, 22) of which the opposite ends cooperate, respectively, with each contactor (4) and with said region of the corresponding key (36), **characterised in that** the spacer forms part of a transmitter (16) made from a single part and that also comprises a support structure (18) arranged facing the key (36) and securely mounted with respect to the contactor (4), the spacer (20, 22) being connected to the support structure by at least one flexible arm (28, 30) enabling it to move approximately parallel to itself to transmit a thrust, exerted on the key (36), to the contactor (4).

2. Control device according to claim 1, **characterised in that** the support structure (18) of the transmitter (16) acts as a bearing and pivot point for the control key (36).

3. Control device according to claim 2, **characterised in that** the key (36) comprises a flared recess (38) which receives a part (31) of the support structure (18) forming a pivot for the key (36).

4. Control device according to one of claims 1 to 3, **characterised in that** it comprises a housing with a front panel (10) comprising a flared recess (42) into which the articulation surface (44) of the key (36) fits.

5. Control device according to one of claims 1 to 4, **characterised in that** it comprises a housing with a front panel (10) comprising grooves (46), and **in that** the support structure (18) comprises slides (33) that fit into the said grooves.

6. Control device according to one of claims 1 to 5, **characterised in that** the support structure (18) is T-shaped and is composed of a beam (24) and a perpendicular beam (26).

7. Control device according to one of claims 1 to 6, **characterised in that** the support structure (18) comprises a stepped part (32) at each of its ends, each stepped part comprising a lower step (31) forming a pivot for the key, and an upper step (33).

8. Control device according to claim 7 related to claim 5, **characterised in that** the upper steps (33) of the stepped parts (32) form slides that fit into the grooves (46) in the front panel (10) of the housing.

9. Control device according to one of claims 1 to 8, **characterised in that** the spacer (20, 22) is connected to the support structure (18) through two flexible arms (28, 30) defining a deformable parallelogram.

10. Control device according to one of claims 1 to 8, **characterised in that** the spacer (20, 22) is connected to the support structure (18) by a single flexible arm, one end of the spacer cooperating with the contactor (4) by engaging with it.

11. Control device according to one of claims 1 to 10, **characterised in that** the transmitter (16) is made of a transparent material.

12. Transmitter suitable for forming part of a control device according to one of claims 1 to 11, comprising a support structure (18) and at least one elongated spacer (20, 22) connected to the support structure (18) by at least one flexible arm (28, 30).
